# FASCICULE DE BREVET EUROPEEN

(11) **EP 4 449 934 B1**
(45) Date de publication et mention de la délivrance du brevet: **22.07.2026**
(21) Numéro de dépôt: 24169561.8
(22) Date de dépôt: 10.04.2024
(51) Int. Cl.: A44C 5/14

(54) **MONTRE-BRACELET**
ARMBANDUHR
WRISTWATCH

(30) Priorité: 18.04.2023 FR 2303884
(43) Date de publication de la demande: 23.10.2024
(73) Titulaire: Ikigaï, 75017 Paris (FR)
(72) Inventeur: OHAYON, David, 75017 Paris (FR)

(56) Documents cités:
- EP-A1- 0 545 229
- WO-A1-00/72094
- CN-U- 210 539 319
- DE-U1- 20 115 025
- US-A1- 2022 071 358

## Description

La présente invention concerne une montre-bracelet destinée à permettre à un utilisateur de concilier l'utilisation sur un même poignet d'une montre d'un type donné, notamment une montre classique, avec soit une montre d'un autre type, notamment une montre connectée, soit avec un ou plusieurs éléments de décoration.

On sait en effet que les montres d'horlogerie dites classiques, si elles sont appréciées par de nombreux amateurs en raison de certaines de leurs qualités intrinsèques, telles que leur qualité de « belle mécanique », leur sophistication ou tout simplement leur valeur sentimentale, ne sont pas en mesure de délivrer à leurs utilisateurs les dernières innovations technologiques du marché, notamment sur le plan de l'électronique ou de la communication.

Par ailleurs, on a constaté que les bracelets des montres, que celles-ci soient de type classique, mécanique ou numérique, sont de plus en plus considérés par les utilisateurs comme possédant par eux-mêmes une valeur esthétique, si bien qu'il est attrayant pour un utilisateur de les assortir à leur tenue qui est susceptible de varier au fil de la journée. Or, il est de fait que le changement de bracelet d'une montre est une opération complexe qui exige habituellement un outillage spécialisé, un bon savoir-faire et une bonne dextérité, ce qui rend ladite opération problématique et particulièrement rebutante.

Le document DE20115025U1 divulgue une montre bracelet avec un système constitué de moyens d'encliquetage comprenant une partie réceptrice et une partie verrou.

La présente invention a pour but de proposer à un utilisateur des moyens lui permettant et ce, facilement et rapidement, d'une part d'échanger son bracelet-montre contre un autre et d'autre part d'associer à une montre portée sur son poignet soit une seconde montre, notamment une montre de type communicante, soit un module de type bijou. La présente invention a ainsi pour objet une montre-bracelet selon la revendication 1.

Suivant l'invention, chaque seconde extrémité de chaque partie de bracelet pourra être fixée à un élément secondaire pouvant par exemple être une montre, notamment de type connecté, un module de suivi d'activité, un bijou, etc.

Un élément connecteur pourra être interposé entre ladite seconde extrémité de chaque partie de bracelet et l'élément secondaire, cet élément connecteur étant, de première part, fixé audit élément secondaire par lesdits moyens de liaison et étant, de seconde part, fixé à la dite seconde extrémité du bracelet par des moyens de connexion amovibles rapides.

Suivant l'invention, les moyens d'encliquetage aptes à réunir deux pièces pourront comprendre une partie réceptrice, disposée sur une pièce, et une partie verrou, disposée sur l'autre pièce, qui seront aptes à se solidariser l'une de l'autre par un mouvement dont le sens de déplacement est unique et à se désolidariser l'une de l'autre par un mouvement de déplacement en sens inverse après l'actionnement d'un organe de commande disposé sur la partie verrou.

Dans un mode de mise en œuvre de l'invention, la partie réceptrice pourra être en partie proximale de l'élément connecteur et la partie verrou pourra être en extrémité d'une partie de bracelet.

Inversement, dans un autre mode de mise en œuvre, la partie verrou pourra être en partie proximale de l'élément connecteur et la partie réceptrice pourra être en extrémité d'une partie de bracelet.

Les côtés latéraux de la partie verrou pourront comporter des orifices traversés transversalement par des boutons de commande qui seront montés à coulissement transversal dans ladite partie verrou et qui viendront en appui sur la base de deux tiges coulissantes se terminant par deux pênes latéraux aptes à se déplacer vers l'extérieur dans une position de verrouillage sous l'action de moyens élastiques et une position de déverrouillage sous l'action des boutons de commande.

Dans une variante de réalisation, ne faisant pas partie de l'invention revendiquée, l'élément connecteur pourra comprendre une partie verrou, et il sera creusé, sensiblement en son milieu, d'une cavité s'ouvrant vers l'intérieur du bracelet et qui traversera transversalement ledit élément connecteur, la partie proximale de l'élément connecteur formant une protubérance de faible largeur se terminant par deux côtés angulaires symétriques rejoignant ses flancs latéraux, l'intérieur de l'élément connecteur renfermant des moyens de commande aptes à actionner le déplacement de deux pênes, ces derniers étant aptes à occuper deux positions, à savoir une position de verrouillage dans laquelle ils seront sortis lorsqu'aucune sollicitation ne s'exercera sur les moyens de commande, et une position rétractée lorsque ces derniers seront actionnés.

Enfin, la partie distale de la partie réceptrice pourra comporter une broche transversale qui sera destinée à prendre place dans ladite cavité transversale lorsque l'élément connecteur sera disposé sur la partie réceptrice, de façon que lorsque les moyens de commande ne seront pas sollicités, les pênes de la partie verrou viendront en contact avec la broche, bloquant en position l'élément connecteur sur la partie réceptrice, assurant ainsi la liaison du bracelet avec l'élément connecteur.

On décrira ci-après, à titre d'exemple non limitatif, des formes d'exécution de la présente invention, en référence au dessin annexé sur lequel :
- la figure 1 est une vue de dessus partielle d'une montre de type dit classique suivant l'état antérieur de la technique,
- la figure 2 est une vue de dessus schématique d'une montre suivant un mode de mise en œuvre de la présente invention,
- la figure 3 est une vue de dessus partielle d'une première variante de mise en œuvre d'une montre suivant l'invention,
- la figure 4 est une vue de dessus d'un second mode de mise en œuvre d'un élément verrou encliquetable sur un élément connecteur de la montre suivant l'invention,
- la figure 5 est une vue de dessus d'un troisième mode de mise en œuvre d'un élément verrou encliquetable sur un élément connecteur de la montre suivant l'invention,
- la figure 6 est une vue de dessus partielle d'une seconde variante de mise en œuvre d'une montre suivant l'invention,
- la figure 7 est une vue schématique de trois exemples de réalisation d'une montre suivant l'invention,
- la figure 8 est une vue de profil du premier exemple de la montre représentée sur la figure 7,
- la figure 9 est une vue partielle en perspective de la montre représentée sur la figure 8,
- la figure 10 est une vue partielle en perspective d'une variante du mode d'encliquetage mis en œuvre sur la montre, ne faisant pas partie de l'invention revendiquée, dans une position précédant l'encliquetage,
- la figure 11 est une vue de profil du mode d'encliquetage représenté sur la figure 10 dans une position précédant l'encliquetage,
- la figure 12 est une vue de profil du mode d'encliquetage représenté sur les figures 10 et 11, une fois ledit encliquetage réalisé.

On a représenté de façon schématique sur la figure 1 une montre-bracelet 1' de type classique, suivant l'état antérieur de la technique.

Cette montre-bracelet 1' comprend un boîtier 3 qui comporte sur deux côtés opposés une paire de cornes 5, entre lesquelles sont disposées une première extrémité 7a des deux parties d'un bracelet 7.

Ces extrémités 7a sont enroulées autour d'un axe télescopique 9, monté sur ressort, dont les deux extrémités viennent prendre place dans deux cavités opposées 11 des cornes 5, si bien que les cornes 5 et ledit axe télescopique 9 constituent des moyens de liaison des deux parties du bracelet 7 avec le boîtier 3.

On a représenté à titre d'exemple sur la figure 2 un schéma d'une montre-bracelet 1 suivant l'invention, la figure 2 étant destinée à montrer le principe de cette montre-bracelet 1.

Dans cet exemple de mise en œuvre, la montre-bracelet 1 comporte un boîtier de montre 3 qui est pourvu de moyens de liaison 5, 9 avec chacune des deux premières extrémités d'une partie de bracelet 7.

A la différence de la montre-bracelet 1' de l'état antérieur de la technique décrite en regard de la figure 1, la liaison entre le boîtier 3 de la montre 1 et les deux premières extrémités 7a des deux parties de bracelet 7 s'effectue par l'intermédiaire d'un élément connecteur 13, qui est ainsi interposé entre le boîtier 3 et chaque première extrémité 7a du bracelet 7.

A cet effet, l'élément connecteur 13, qui est représenté de façon plus détaillée sur la figure 3, est ainsi relié à la fois au boîtier 3 et à la première extrémité 7a d'une partie de bracelet 7.

Dans le présent exemple, cet élément connecteur 13 est relié au boîtier 3 par des moyens de liaison identiques à ceux mis en œuvre de façon classique décrits précédemment en regard de la figure 1, c'est-à-dire, qu'en sa partie distale, l'élément connecteur 13 est percé d'un alésage transversal 15 qui reçoit un axe télescopique 9 dont les deux extrémités viennent s'encastrer dans deux cavités respectives 11 des cornes 5 du boîtier 3.

On peut bien entendu, tout en restant dans le cadre de la présente invention, remplacer l'axe télescopique 9 monté sur ressort par deux portions d'axes montées coulissantes dans l'alésage transversal 15 et qui, tels deux pênes, sont en mesure de coulisser dans l'alésage 15, de façon à venir s'encastrer dans les cavités 11 des cornes 5 du boîtier 3 et s'extraire de celles-ci sous l'action d'un élément de commande.

Suivant l'invention, cette liaison entre l'élément connecteur 13 et le boitier 3 est d'une part de type spécifique du boîtier 3 utilisé, et d'autre part de type permanent, puisqu'elle vise à relier, de façon quasi définitive, l'élément connecteur 13 au boitier 3 . Il s'agit donc d'une liaison que l'on réalise en principe une seule fois, pour mettre en place l'élément connecteur 13 sur le boîtier 3 de la montre.

A l'inverse, l'élément connecteur 13 comporte en sa partie proximale des moyens de connexion de type à enclenchement rapide, qui sont destinés à réunir l'élément connecteur 13 à une première extrémité 7a de l'une des parties du bracelet, de façon facile et rapide, c'est-à-dire sans nécessiter l'utilisation d'un outil quelconque, sans intervention mécanique, et sans que l'utilisateur soit contraint de faire preuve de dextérité.

On a fait appel présentement à des moyens de connexion de type dit ci-après « à encliquetage », c'est-à-dire à des moyens permettant la solidarisation de deux pièces par un simple déplacement relatif de ces dernières dans une direction unique, à savoir dans le cas présent un déplacement relatif suivant l'axe longitudinal yy' du bracelet, dans le sens de la flèche F de la figure 3.

A cet effet, la partie proximale de l'élément connecteur 13 comporte une partie dite réceptrice 24 qui est creusée en son centre d'un évidement 17 délimité par une paroi de fond transversale 17a et par deux parois latérales 17b inclinées d'environ 45° par rapport à l'axe transversal xx' du bracelet 7, et sensiblement au milieu desquelles s'ouvrent deux logements 17c formant des gâches réceptrices, ainsi qu'expliqué ci-après.

De part et d'autre de l'évidement 17, deux trous de centrage longitudinaux 19 sont prévus.

La partie réceptrice 24 de l'élément connecteur 13 est destinée à se solidariser de la première extrémité 7a du bracelet, et plus précisément de son maillon dit de tête 22.

A cet effet, le maillon de tête 22 est pourvu d'une partie verrou 21, dont la partie distale forme un bossage 23 qui est de forme et de dimensions complémentaires de l'évidement 17.

La partie verrou 21 comporte deux tétons de centrage cylindriques 25, de forme et de dimensions complémentaires de celles des trous 19, et qui sont destinés à prendre place dans ces trous 19 en assurant, lors de l'encliquetage, le guidage de la partie réceptrice 24 de l'élément connecteur 13 avec ladite partie verrou 21.

Les côtés latéraux de la partie verrou 21 comportent des orifices traversés transversalement par des boutons de commande 27, qui sont montés à coulissement transversal dans le corps de la partie verrou 21 et qui viennent en appui sur la base de deux tiges 29 qui se terminent du côté distal de la partie verrou 21 par deux pênes latéraux 31 qui sont aptes à se déplacer vers l'extérieur de celle-ci dans une position de verrouillage, sous l'action de moyens élastiques, ainsi que vers l'intérieur de la partie verrou 21 dans une position de déverrouillage.

Pour une meilleure clarté des dessins, les boutons de commande 27 et les deux tiges 29 ont été pourvues de hachures sur les figures 3 à 5.

Dans le mode de mise en œuvre représenté en figure 3, les moyens élastiques sont constitués par un ressort de compression encapsulé 33. Ainsi, lorsque l'utilisateur enfonce les deux boutons de commande 27, ces derniers repoussent la base des deux tiges 29 vers l'intérieur de la partie verrou 21, à l'encontre de l'effort exercé par les moyens élastiques 33, et les deux pênes 31 se rétractent à l'intérieur de la partie verrou 21 en position de déverrouillage.

L'opération d'encliquetage de l'élément connecteur 13 et de la partie verrou 21 se fait par un simple déplacement longitudinal dans le sens de la flèche F, en raison de ce que la forme inclinée des parois latérales 17b a pour effet, lors de ce déplacement, de repousser les pênes 31 vers l'intérieur de l'élément verrou à l'encontre de l'action des moyens élastiques 33, jusqu'à ce que ces derniers se trouvent en face des logements 17c formant gâche et aient pris place dans ceux-ci.

Une fois que les pênes 31 ont pris place dans les gâches 17c, les deux éléments sont alors verrouillés et ne pourront dès lors être libérés que par l'enfoncement des boutons de commande 27, assurant le retrait des pênes 31.

De façon à améliorer la solidarisation des boutons de commande 27 avec les deux tiges 29, ces deux éléments sont liés entre eux par une pièce de liaison 35 en forme de diabolo, dont les deux têtes viennent respectivement se loger dans des lumières de forme correspondantes des boutons de commande 27 et des deux tiges 29.

On pourrait bien entendu suivant l'invention avoir recours à d'autres moyens de rappel que le ressort de compression encapsulé 33.

On pourrait ainsi faire appel à un ressort de flexion spiral de type épingle 33a, ainsi que représenté sur la figure 4. Ce mode de mise en œuvre est particulièrement intéressant en ce que la partie supérieure des branches de ce ressort de flexion spiral 33a vient en appui sur les deux pênes latéraux 31 suivant un axe transversal xx', ce qui permet de faciliter leur déplacement transversal et leur bon encliquetage dans les logements formant gâche 17c de l'élément connecteur 13, en évitant ainsi tout risque de coincement.

Dans une autre variante de mise en œuvre de l'invention, on pourrait également réaliser en une pièce unique le bouton de commande 27 et la tige 29 se terminant par un pêne 31, ainsi que représenté sur la figure 5.

Par ailleurs, le mécanisme de la partie verrou 21 est mis en sécurité par une plaque, non représentée sur les figures, qui referme celui-ci.

La partie proximale de la partie verrou 21 se termine par le maillon de tête 22 à partir duquel les différents maillons successifs 42 formant le bracelet 7 sont articulés sur une broche transversale 44, de façon classique connue dans ce domaine de la technique. A cet effet, les maillons 42 sont percés de trous transversaux 45 recevant les broches 44, ainsi que représenté sur les figures 3 et 6.

Bien entendu, dans une inversion cinématique, et ainsi que représenté sur la figure 6, la partie verrou 21 peut également être réalisée sur l'élément connecteur 13 et reçoit alors par encliquetage la partie réceptrice 24 qui est solidarisée du maillon de tête 22 de la première extrémité 7a d'une partie de bracelet 7.

De façon connue, les maillons 42 suivant le maillon de tête 22 du bracelet 7 sont solidarisés les uns des autres, ainsi que précédemment, par des broches 44 qui traversent des trous appropriés transversaux 45 réalisés dans les maillons 42 successifs.

La présente invention est particulièrement intéressante en ce qu'elle permet à l'utilisateur de changer particulièrement rapidement et facilement le bracelet 7 de sa montre, puisque l'opération consiste en un simple désencliquetage du bracelet existant pour le remplacer par un bracelet différent, qui vient s'encliqueter sur l'élément connecteur 13, soit un bracelet plus résistant s'il souhaite pratiquer un sport, soit un bracelet de type plus précieux, ce qui lui permet notamment de le mettre en accord avec sa tenue, et tout ceci tout en conservant un même boîtier de montre classique.

On comprend cependant que la présente invention présente un intérêt majeur en ce que l'élément connecteur 13, qui permet d'assurer une connexion et une déconnexion facile et rapide d'un bracelet avec un boîtier de montre, permet non seulement d'effectuer un échange rapide d'un bracelet sur une montre donnée, mais permet également une connexion et une déconnexion facile de cette montre avec un second objet, dit ci-après « élément secondaire » et qui peut être notamment constitué d'une montre d'un autre type, par exemple d'un type complémentaire de la première, ainsi qu'une montre connectée.

Ce second objet ou élément secondaire peut également être constitué notamment d'un module ne se rapportant plus à la mesure du temps, ainsi par exemple d'un module de suivi d'activité et notamment un dispositif de suivi du rythme cardiaque, d'un tensiomètre, d'un dispositif de contrôle de calories dépensées, un podomètre etc.

Cet élément secondaire peut également être de type purement décoratif, ainsi que par exemple un bijou.

On a ainsi représenté de façon schématique sur la figure 7 une montre 1 dont le boîtier 3 est pourvu de deux élément connecteurs 13 dont les parties réceptrices 24 sont chacune représentées en position pour s'encliqueter avec une partie verrou 21 disposée à la première extrémité 7a de chaque partie de bracelet 7.

Les secondes extrémités 7b de ces parties de bracelet 7 sont également pourvues de parties verrou 21 destinées à venir s'encliqueter avec les parties réceptrices 24 d'éléments connecteurs respectifs 13 qui sont reliés respectivement à une montre connectée 52 (dans l'exemple 1), à un module de suivi d'activité 54 (dans l'exemple 2), et à un bijou 56 (dans l'exemple 3).

On a représenté de façon plus détaillée sur les figures 8 et 9 un boitier 3 de montre de type classique que l'on souhaite assortir d'un élément secondaire constitué d'une montre de type connecté 52.

A cet effet, le boîtier 3 de montre classique est relié à deux éléments connecteurs 13 par des moyens de liaison 5, 9 notamment du type décrit précédemment, ces éléments connecteurs 13 restant en principe en permanence liés au boîtier 3.

Les parties réceptrices 24 de ces éléments connecteurs 13 sont respectivement réunies à une partie verrou 21 disposée à la première extrémité 7a de chaque partie de bracelet 7.

Les secondes extrémités 7b de ces parties de bracelet qui sont également pourvues chacune d'une partie verrou 21 sont de même encliquetées avec la partie réceptrice 24 d'un élément connecteur 13 dont la montre de type connecté 52 est pourvue.

Un élément amortisseur de frottements 36 peut être disposé en extrémité de l'élément connecteur 13, et se trouve ainsi disposé entre cet élément connecteur 13 et le boîtier 3 de montre.

L'utilisateur a ainsi la possibilité de passer rapidement et facilement, par une simple opération de décliquetage et d'encliquetage, d'une montre classique simple à un ensemble de montres doubles par exemple « classique-connecté » ou « classique-module de suivi d'activité » ou encore « classique-bijou » etc., et ceci en fonction par exemple de ses activités, de ses programmes de sortie etc.

On a représenté sur les figures 10 à 12 une variante de mise en œuvre de moyens d'encliquetage, ne faisant pas partie de l'invention revendiquée, dans laquelle une partie verrou 21' est disposée en partie proximale d'un élément connecteur 13'.

Suivant cette réalisation, cet élément connecteur 13' vient s'encliqueter sur une partie réceptrice 24' formant gâche, dont la partie proximale est articulée aux maillons 42' d'une partie de bracelet ainsi que décrit précédemment.

Plus précisément, la partie distale de l'élément connecteur 13' vient se disposer entre les cornes d'un boîtier de montre classique (non représentée sur le dessin), où elle est fixée ainsi que dans le précédent mode de mise en œuvre, au moyen d'un axe télescopique 9' qui traverse cette partie distale et dont les extrémités viennent s'encastrer dans des cavités des cornes.

L'élément connecteur 13', qui comprend une partie verrou 21', est à cet effet creusé, sensiblement en son milieu, d'une cavité 58 qui s'ouvre vers le bas sur les figures 10 à 12 et qui la traverse transversalement.

La partie proximale de l'élément connecteur 13' forme une protubérance 60 de faible largeur, soit environ le quart de sa dimension transversale, qui s'étend sur une longueur d'environ le tiers de sa dimension longitudinale, et se termine par deux côtés angulaires 62 symétriques rejoignant ses flancs latéraux.

La protubérance 60 est d'une épaisseur sensiblement moitié de celle de la partie distale de l'élément connecteur 13'.

Par ailleurs, l'intérieur de ce dernier renferme des moyens de commande, non représentés sur le dessin, aptes à actionner au moyen d'un bouton 27', disposé sur le sommet de l'élément connecteur 13', le déplacement de deux pênes 31'.

Ces derniers sont aptes à occuper deux positions, à savoir une position de verrouillage dans laquelle ils sont sortis lorsqu'aucune sollicitation ne s'exerce sur le bouton de commande 27', ainsi que représenté sur les figures 10 à 12, et une position rétractée lorsque le bouton de commande 27' est enfoncé.

Ainsi que précisé précédemment, la partie verrou 21' de l'élément connecteur 13' est destinée à s'encliqueter sur la partie réceptrice 24' formant gâche dont la partie distale est complémentaire de celle de la partie verrou 21' de l'élément connecteur 13'. Elle comporte ainsi une partie centrale qui est creusée d'un logement 64 destiné à recevoir la protubérance 60, celle-ci s'ouvrant vers la partie distale par deux chanfreins inclinés 62' destinés à recevoir les deux côté angulaires 62 de l'élément connecteur 13'.

Par ailleurs, la partie distale de la partie réceptrice 24' formant gâche comporte une broche transversale 66 qui est destinée à prendre place dans la cavité transversale 58, lorsque l'élément connecteur 13' est disposé sur la partie réceptrice formant gâche 24'. Dans cette position, et ainsi que représenté sur la figure 12, lorsque le bouton 27' est relâché, les pênes 31' de la partie verrou viennent en contact avec la broche 66, bloquant en position l'élément connecteur 13' sur la partie réceptrice formant gâche 24', ce qui assure la liaison du bracelet avec l'élément connecteur 13'. On comprend qu'une pression sur le bouton de commande 27' provoquera la rétraction des deux pênes 31' et en conséquence la libération de ces deux éléments.

On pourrait bien entendu suivant la présente invention faire appel à d'autres modes de liaison de l'élément connecteur avec le boîtier de montre classique et ce, en fonction des particularités spécifiques de cette dernière.

On pourrait également, sans sortir du domaine de la présente invention, faire appel à d'autres moyens de fixation ou d'encliquetage de l'élément connecteur avec la partie verrou.

## Revendications

1. Montre-bracelet comportant un élément primaire constitué d'un boîtier de montre (3) et un bracelet (7) en deux parties, chaque partie comportant une première (7a) et une seconde extrémité (7b), ladite première extrémité (7a) étant fixée au boîtier (3) par des moyens de liaison (5, 9), comprenant un élément connecteur (13) qui est interposé entre ladite première extrémité (7a) de chaque partie de bracelet (7) et le boîtier (3), cet élément connecteur (13) étant de première part fixé au boîtier (3) par lesdits moyens de liaison (5, 9) et étant de seconde part fixé à la dite première extrémité (7a) du bracelet (7) par des moyens de connexion amovibles rapides constitués de moyens d'encliquetage comprenant une partie réceptrice (24) et une partie verrou (21), la montre-bracelet étant **caractérisée en ce que** la partie proximale de la partie verrou (21) comporte deux tétons de centrage (25) de forme et dimensions complémentaires d'orifices récepteurs (19) réalisés dans la partie réceptrice (24).

2. Montre-bracelet suivant la revendication 1, **caractérisée en ce que** chaque seconde extrémité (7b) de chaque partie de bracelet est fixée à un élément secondaire (52, 54, 56).

3. Montre-bracelet suivant la revendication 2, **caractérisée en ce que** ledit élément secondaire est une montre (52), notamment de type connecté.

4. Montre-bracelet suivant la revendication 2, **caractérisée en ce que** ledit élément secondaire est un module de suivi d'activité (54).

5. Montre-bracelet suivant la revendication 2, **caractérisée en ce que** ledit élément secondaire est un bijou (56).

6. Montre-bracelet suivant l'une quelconque des revendications 2 à 5, **caractérisée en ce qu'**un élément connecteur (13) est interposé entre ladite seconde extrémité (7b) de chaque partie de bracelet (7) et l'élément secondaire (52, 54, 56), cet élément connecteur (13) étant de première part fixé audit élément secondaire (52, 54, 56) par lesdits moyens de liaison (5, 9) et étant de seconde part fixé à la dite seconde extrémité (7b) du bracelet (7) par des moyens de connexion amovibles rapides.

7. Montre-bracelet suivant l'une quelconque des revendications 1 à 6, **caractérisée en ce que** les moyens d'encliquetage aptes à réunir deux pièces comprennent une partie réceptrice (24), disposée sur une pièce, et une partie verrou (21), disposée sur l'autre pièce, qui sont aptes à se solidariser l'une de l'autre par un mouvement dont le sens de déplacement est unique et à se désolidariser l'une de l'autre par un mouvement de déplacement en sens inverse après l'actionnement d'un organe de commande (27), disposé sur la partie verrou (21).

8. Montre-bracelet suivant la revendications 7, **caractérisée en ce que** la partie réceptrice (24) est en partie proximale de l'élément connecteur (13) et la partie verrou (21 21) est en extrémité d'une partie (7a, 7b) de bracelet.

9. Montre-bracelet suivant la revendication 7, **caractérisée en ce que** la partie verrou (21) est en partie proximale de l'élément connecteur (1 3) et la partie réceptrice (24) est en extrémité d'une partie (7a, 7b) de bracelet.

10. Montre-bracelet suivant l'une quelconque des revendications 7 à 9, **caractérisée en ce que** les côtés latéraux de la partie verrou (21) comportent des orifices traversés transversalement par des boutons de commande (27) qui sont montés à coulissement transversal dans ladite partie verrou (21) et qui viennent en appui sur la base de deux tiges coulissantes (29) se terminant par deux pênes latéraux (31) qui sont aptes à se déplacer vers l'extérieur dans une position de verrouillage sous l'action de moyens élastiques (33, 33a) et une position de déverrouillage sous l'action des boutons de commande (27).

## Patentansprüche

1. Armbanduhr mit einem Primärelement, bestehend aus einem Uhrengehäuse (3) und einem zweiteiligen Armband (7), wobei jeder Teil ein erstes Ende (7a) und ein zweites Ende (7b) aufweist, wobei das erste Ende (7a) mittels Verbindungsmitteln (5), die ein Verbindungselement umfassen, am Gehäuse (3) befestigt ist, wobei das Verbindungselement zwischen dem ersten Ende (7a) jedes Armbandteils (7) und dem Gehäuse (3) angeordnet ist, wobei das Verbindungselement einerseits mittels der Verbindungsmittel (5) am Gehäuse (3) befestigt und andererseits mittels schnell lösbarer Verbindungsmittel, die Schnappverbindungsmittel mit einem Aufnahmeteil (24) und einem Verriegelungsteil (21) umfassen, am ersten Ende (7a) des Armbands (7) befestigt ist, **dadurch gekennzeichnet, dass** der proximale Bereich des Verriegelungsteils (21) zwei Zentrierstifte (25) aufweist, deren Form und Abmessungen zu in dem Aufnahmeteil ausgebildeten Aufnahmeöffnungen (19) komplementär sind.

2. Armbanduhr nach Anspruch 1, **dadurch gekennzeichnet, dass** jedes zweite Ende (7b) jedes Armbandteils an einem Sekundärelement (52, 54, 56) befestigt ist.

3. Armbanduhr nach Anspruch 2, **dadurch gekennzeichnet, dass** das Sekundärelement eine Uhr (52), insbesondere eine Smartwatch, ist.

4. Armbanduhr nach Anspruch 2, **dadurch gekennzeichnet, dass** das Sekundärelement ein Aktivitätsüberwachungsmodul (54) ist.

5. Armbanduhr nach Anspruch 2, **dadurch gekennzeichnet, dass** das Sekundärelement ein Schmuckelement (56) ist.

6. Armbanduhr nach einem der Ansprüche 2 bis 5, **dadurch gekennzeichnet, dass** ein Verbindungselement zwischen dem zweiten Ende (7b) jedes Armbandteils (7) und dem Sekundärelement (52, 54, 56) angeordnet ist, wobei das Verbindungselement einerseits mittels der Verbindungsmittel (5) am Sekundärelement (52, 54, 56) befestigt und andererseits mittels schnell lösbarer Verbindungsmittel am zweiten Ende (7b) des Armbands (7) befestigt ist.

7. Armbanduhr nach einem der Ansprüche 1 bis 6, **dadurch gekennzeichnet, dass** die zum Verbinden zweier Teile geeigneten Schnappverbindungsmittel ein auf einem Teil angeordnetes Aufnahmeteil (24) und ein auf dem anderen Teil angeordnetes Verriegelungsteil (21) umfassen, die durch eine Bewegung mit nur einer Verschieberichtung miteinander verbindbar und nach Betätigung eines am Verriegelungsteil (21) angeordneten Betätigungselements (27) durch eine Bewegung in entgegengesetzter Richtung voneinander lösbar sind.

8. Armbanduhr nach Anspruch 7, **dadurch gekennzeichnet, dass** sich das Aufnahmeteil (24) im proximalen Bereich des Verbindungselements befindet und das Verriegelungsteil (21) am Ende eines Armbandteils (7a, 7b) angeordnet ist.

9. Armbanduhr nach Anspruch 7, **dadurch gekennzeichnet, dass** sich das Verriegelungsteil (21) im proximalen Bereich des Verbindungselements befindet und das Aufnahmeteil (24) am Ende eines Armbandteils (7a, 7b) angeordnet ist.

10. Armbanduhr nach einem der Ansprüche 7 bis 9, **dadurch gekennzeichnet, dass** die seitlichen Flanken des Verriegelungsteils (21) Öffnungen aufweisen, die quer von Betätigungsknöpfen (27) durchsetzt sind, welche quer verschiebbar in dem Verriegelungsteil (21) gelagert sind und gegen die Basis zweier verschiebbarer Stangen (29) drücken, die in zwei seitlichen Riegeln (31) enden, welche unter der Wirkung elastischer Mittel (33, 33a) in eine Verriegelungsstellung nach außen und unter der Wirkung der Betätigungsknöpfe (27) in eine Entriegelungsstellung bewegbar sind.

## Claims

1. Wristwatch comprising a primary element consisting of a watch case (3) and a bracelet (7) in two parts, each part comprising a first (7a) and a second end (7b), said first end (7a) being fixed to the case (3) by connecting means (5) comprising a connector element interposed between said first end (7a) of each bracelet part (7) and the case (3), said connector element being, on the one hand, fixed to the case (3) by said connecting means (5) and, on the other hand, fixed to said first end (7a) of the bracelet (7) by quick removable connection means consisting of snap-fastening means comprising a receiving part (24) and a locking part (21), the wristwatch being **characterized in that** the proximal part of the locking part (21) comprises two centering pins (25) having a shape and dimensions complementary to receiving openings (19) formed in the receiving part.

2. Wristwatch according to claim 1, **characterized in that** each second end (7b) of each bracelet part is fixed to a secondary element (52, 54, 56).

3. Wristwatch according to claim 2, **characterized in that** said secondary element is a watch (52), in particular a connected watch.

4. Wristwatch according to claim 2, **characterized in that** said secondary element is an activity tracking module (54).

5. Wristwatch according to claim 2, **characterized in that** said secondary element is a piece of jewelry (56).

6. Wristwatch according to any one of claims 2 to 5, **characterized in that** a connector element is interposed between said second end (7b) of each bracelet part (7) and the secondary element (52, 54, 56), said connector element being, on the one hand, fixed to said secondary element (52, 54, 56) by said connecting means (5) and, on the other hand, fixed to said second end (7b) of the bracelet (7) by quick removable connection means.

7. Wristwatch according to any one of claims 1 to 6, **characterized in that** the snap-fastening means adapted to join two parts comprise a receiving part (24) arranged on one part and a locking part (21) arranged on the other part, which are adapted to be secured to one another by a movement having a single direction of displacement and to be separated from one another by a displacement movement in the opposite direction after actuation of an operating member (27) arranged on the locking part (21).

8. Wristwatch according to claim 7, **characterized in that** the receiving part (24) is located at the proximal portion of the connector element and the locking part (21) is located at an end of a bracelet part (7a, 7b).

9. Wristwatch according to claim 7, **characterized in that** the locking part (21) is located at the proximal portion of the connector element and the receiving part (24) is located at an end of a bracelet part (7a, 7b).

10. Wristwatch according to any one of claims 7 to 9, **characterized in that** the lateral sides of the locking part (21) comprise openings transversely traversed by control buttons (27) mounted for transverse sliding movement in said locking part (21) and bearing against the base of two sliding rods (29) ending in two lateral bolts (31) adapted to move outwardly into a locking position under the action of resilient means (33, 33a) and into an unlocking position under the action of the control buttons (27).
